# FASCICULE DE BREVET EUROPEEN

(11) **EP 2 573 037 B1**
(45) Date de publication et mention de la délivrance du brevet: **11.12.2013**
(21) Numéro de dépôt: 12290291.9
(22) Date de dépôt: 05.09.2012
(51) Int. Cl.: B66C 1/66

(54) **Dispositif détrompeur pour l'accrochage de moyens permettant le levage d'objets particulièrement lourds et encombrants, en vue de leur déplacement, et objets équipés d'un tel dispositif détrompeur**
Fixiervorrichtung für die Aufhängung von Mitteln zum Heben von besonders schweren und sperrigen Gegenständen, die transportiert werden sollen, und mit einer solchen Fixiervorrichtung ausgestattete Gegenstände
Fool-proofing device for attaching means for lifting particularly heavy and cumbersome objects, with a view to moving them, and objects equipped with such a fool-proofing device

(30) Priorité: 06.09.2011 FR 1102693
(43) Date de publication de la demande: 27.03.2013
(73) Titulaire: SECATOL, 86280 Saint Benoit (FR)
(72) Inventeur: Gilles, Bertrand, 86170 Cissé (FR); Gilles, Pierre-André, 86000 Poitiers (FR)
(74) Mandataire: Degret, Jacques

(56) Documents cités:
- AT-B- 412 269
- DE-A1-102006 052 986
- US-A1- 2003 180 118

## Description

### DOMAINE TECHNIQUE DE L'INVENTION

La présente invention est relative à un dispositif détrompeur pour l'accrochage de moyens permettant le levage, en vue de leur déplacement, d'objets particulièrement lourds et encombrants.

Une telle invention concerne donc par exemple les matériels de manutention destinés au secteur du bâtiment et des travaux publics, et notamment les bennes à béton.

Cette invention s'applique bien évidemment aussi aux objets équipés d'au moins un dispositif détrompeur, et en général d'au moins deux dispositifs détrompeurs identiques répondant aux caractéristiques qui seront détaillées ci-après, par exemple des matériels de manutention destinés au secteur du bâtiment et des travaux publics, et notamment des bennes à béton.

### ARRIÈRE-PLAN TECHNOLOGIQUE DE L'INVENTION

Pour permettre leur levage, il est connu d'équiper les matériels de manutention d'un palonnier ou d'une anse constitué d'une barre métallique pleine qui est pliée afin de constituer un U, un V ou un oméga, barre dont chacune des deux extrémités forme un crochet ou un anneau de connexion qui coopère avec un anneau de levage généralement soudé en partie supérieure du matériel à lever et à transporter. Un tel dispositif est divulgé dans le document AT412269B.

L'anneau de levage est une oreille, dite de levage, qui est percée d'un trou traversant et qui déborde légèrement le corps du matériel, en partie supérieure de celui-ci, en étant le plus généralement soudée à celui-ci, sensiblement perpendiculairement audit corps.

Les palonniers associés aux matériels précités, de même que les anses, présentent le grave inconvénient d'être excessivement lourds, leur poids pouvant parfois atteindre jusqu'à 200 kg.

Aussi, toute fausse manoeuvre en atelier ou sur un chantier au cours de l'opération de levage, ou au cours de l'opération de descente, ou encore au cours de l'opération de lavage du matériel de manutention, peut provoquer le brusque basculement du palonnier ou de l'ansé sur le corps du matériel, basculement qui est alors la cause de blessures graves (fractures), parfois mortelles, pour les personnes qui exercent une tâche sur le matériel concerné, ou encore autour de celui-ci, et qui n'ont pas le temps de se dégager à la suite du basculement de son palonnier ou de son anse.

Il a donc été proposé de remplacer les palonniers ou anses, trop dangereux, par des élingues, à savoir des câbles ou des chaînes en acier, dont les deux extrémités sont elles aussi dotées chacune d'un crochet ou d'un anneau de connexion apte à coopérer avec une oreille de levage soudée en partie supérieure du corps du matériel de manutention à équiper. Par coopération, il faut ici comprendre que le crochet ou l'anneau de connexion est apte à s'accrocher et à se verrouiller sur une telle oreille de levage.

Selon un perfectionnement récent, chaque oreille est avantageusement associée à un détrompeur réalisé sous la forme d'une plaque coudée dont l'une des deux branches est inclinée et soudée par son extrémité au corps du matériel à équiper et dont l'autre branche, dite libre, est sensiblement parallèle audit corps et est tournée vers la partie supérieure de celui-ci, au moins une partie de la branche libre et éventuellement une partie de la branche soudée inclinée d'un tel déflecteur étant percée(s) d'une lumière allongée qui est traversée par l'extrémité de l'oreille de levage, de telle sorte que le crochet ou l'anneau de connexion de l'élingue ou du câble de levage, voire du palonnier ou de l'anse pour les matériels toujours équipés de ces anciens moyens de levage, a désormais une liberté de débattement transversal limitée.

Un tel modèle de détrompeur présente toutefois quelques inconvénients, à savoir que les parties plates qui le constituent sont déformables, et que ces parties plates constituent donc autant de zones de risque de coincement du crochet ou de l'anneau de connexion sur son oreille de levage.

En outre, dans le cas particulier où le matériel de manutention est une benne à béton, il est fréquent que les parties plates du détrompeur retiennent du béton, ce qui, à terme, rend difficile, voire impossible, leur nettoyage.

La présente invention permet de pallier l'ensemble des inconvénients précités en proposant un détrompeur qui est quasi indéformable, dont le coût de réalisation et de pose est moindre que celui du détrompeur actuellement exploité, dont la forme est telle qu'il élimine désormais toute partie plate et, partant, tout risque de coincement du crochet ou de l'anneau de connexion sur l'oreille de levage et qui, s'il est destiné à équiper une benne à béton, est ainsi dépourvu de toute partie susceptible de retenir le béton.

Un tel détrompeur a l'avantage supplémentaire de présenter une liberté de basculement limitée, ce qui, combinée à la liberté de basculement limitée comme sur le détrompeur amélioré décrit ci-dessus, fait que le détrompeur conforme à l'invention est en pratique désormais contraint de demeurer dans sa bonne position du travail, ou au pire dans une position proche de sa bonne position de travail.

### DESCRIPTION GÉNÉRALE DE L'INVENTION

La présente invention a donc pour premier objet un dispositif détrompeur pour l'accrochage de moyens permettant le levage en vue de leur déplacement d'objets lourds et encombrants, tels des matériels de manutention destinés au secteur du bâtiment et des travaux publics, ledit dispositif étant du type comprenant une oreille dite de levage, percée d'un trou traversant et soudée en partie supérieure du corps de l'objet à lever, sensiblement perpendiculairement à celui-ci, sur laquelle viennent s'accrocher et se verrouiller les moyens permettant le levage dudit objet, et des moyens détrompeurs destinés à éviter que lesdits moyens de levage, en basculant, prennent une position autre que leur bonne position de travail, ledit dispositif détrompeur étant **caractérisé en ce que** les moyens détrompeurs sont constitués d'un déflecteur ayant en vue de dessus la forme générale d'un U réalisé d'un seul tenant, à partir d'un rond cintré, les extrémités des deux ailes de ce U étant également soudées au corps de l'objet à lever, de part et d'autre de l'oreille de levage, les deux ailes dudit U s'étendant sensiblement parallèlement à ladite oreille de levage, l'une au moins à proximité immédiate du plan perpendiculaire à l'oreille de levage passant par le point extrême supérieur de l'orifice traversant de l'oreille, ou étant traversée par ce plan virtuel, chacune des deux ailes dudit U étant en outre, au droit de l'orifice traversant de l'oreille, séparée de ladite oreille d'une distance au moins égale à l'épaisseur des moyens permettant le levage de l'objet, pour leur partie qui vient s'accrocher sur l'oreille, l'âme du déflecteur en U qui réunit les deux autres extrémités des ailes dudit déflecteur s'étendant extérieurement à l'oreille et venant à un endroit à toucher ladite oreille ou étant à un endroit éloignée de l'oreille d'une distance nettement inférieure à l'épaisseur des moyens permettant le levage de l'objet, pour leur partie qui vient s'accrocher sur l'oreille, ladite âme étant par ailleurs, à l'endroit précité, éloignée du point de l'orifice traversant de l'oreille le plus proche du corps de l'objet à lever d'une distance supérieure à l'épaisseur des moyens permettant le levage de l'objet, pour leur partie qui vient s'accrocher à l'oreille.

La présente invention a pour second objet un dispositif détrompeur pour l'accrochage de moyens permettant le levage en vue de leur déplacement d'objets lourds et encombrants, tels des matériels de manutention destinés au secteur du bâtiment et des travaux publics, ledit dispositif étant toujours du type comprenant une oreille dite de levage, percée d'un trou traversant et soudée en partie supérieure du corps de l'objet à lever, sensiblement perpendiculairement à celui-ci, sur laquelle viennent s'accrocher et se verrouiller les moyens permettant le levage dudit objet, et des moyens détrompeurs destinés à éviter que lesdits moyens de levage, en basculant, prennent une position autre que leur bonne position de travail, ce second genre de dispositif détrompeur étant **caractérisé en ce que** les moyens détrompeurs sont constitués d'un déflecteur ayant en vue de dessus la forme générale d'un V réalisé d'un seul tenant, à partir d'un rond cintré, les extrémités des deux ailes de ce V étant également soudées au corps de l'objet à lever, de part et d'autre de l'oreille de levage, les deux ailes dudit V s'étendant obliquement relativement à ladite oreille de levage, l'une au moins à proximité immédiate du plan perpendiculaire à l'oreille de levage passant par le point extrême supérieur de l'orifice traversant de l'oreille, ou étant traversée par ce plan virtuel, chacune des deux ailes dudit V étant en outre, au droit de l'orifice traversant de l'oreille, séparée de ladite oreille d'une distance au moins égale à l'épaisseur des moyens permettant le levage de l'objet, pour leur partie qui vient s'accrocher sur l'oreille, la zone centrale dans laquelle se raccordent les deux autres extrémités des ailes dudit déflecteur en V étant extérieure à l'oreille et venant à cet endroit à toucher ladite oreille ou étant à cet endroit éloignée de celle-ci d'une distance nettement inférieure à l'épaisseur des moyens permettant le levage de l'objet, pour leur partie qui vient s'accrocher sur l'oreille, ladite zone centrale de raccordement des extrémités des deux ailes étant par ailleurs éloignée du point de l'orifice traversant de l'oreille le plus proche du corps de l'objet à lever d'une distance supérieure à l'épaisseur des moyens permettant le levage de l'objet, pour leur partie qui vient s'accrocher à l'oreille.

Dans une première variante commune aux deux genres de dispositif détrompeur précités, en U ou en V, lorsque l'oreille de levage est disposée verticalement et que l'objet à lever est en position normale de levage, au moins celle des deux ailes qui s'étend à proximité immédiate du plan perpendiculaire à l'oreille de levage passant par le point extrême supérieur de l'orifice traversant de l'oreille est située légèrement au-dessus de ce plan, ou lui est tangente.

Cette variante sera plus particulièrement réservée aux dispositifs dans lesquels les moyens permettant le levage de l'objet sont d'une petite dimension, pour leur partie qui vient s'accrocher sur l'oreille et/ou dans lesquels l'orifice traversant de l'oreille de levage est elle aussi de petite dimension.

Dans une seconde variante également commune aux deux genres de dispositif détrompeur précités, en U ou en V, lorsque l'oreille de levage est disposée verticalement et que l'objet à lever est en position normale de levage, au moins celle des deux ailes qui s'étend à proximité immédiate du plan perpendiculaire à l'oreille de levage passant par le point extrême supérieur de l'orifice traversant de l'oreille est située légèrement au-dessous de ce plan, ou lui est tangente.

Cette variante sera plus particulièrement réservée aux dispositifs dans lesquels les moyens permettant le levage de l'objet sont de grande dimension, pour leur partie qui vient s'accrocher sur l'oreille et/ou dans lesquels l'orifice traversant de l'oreille de levage est elle aussi de grande dimension.

Dans encore une autre variante commune aux deux genres de dispositif détrompeur précités, lorsque l'oreille de levage est disposée verticalement et que l'objet à lever est en position normale de levage les extrémités des deux ailes du déflecteur en U ou en V soudées au corps de l'objet à lever sont situées l'une et l'autre légèrement au-dessus du plan perpendiculaire à l'oreille de levage passant par le point extrême supérieur de l'orifice traversant de l'oreille, ou lui sont tangentes.

Dans une autre variante toujours commune aux deux genres de dispositif détrompeur précités, les extrémités des deux ailes du déflecteur en U ou en V soudées au corps de l'objet à lever sont l'une et l'autre traversées par le plan perpendiculaire à l'oreille de levage passant par le point extrême supérieur de l'orifice traversant de l'oreille.

Dans encore une autre variante commune aux deux genres de dispositif détrompeur précités, lorsque l'oreille de levage est disposée verticalement et que l'objet à lever est en position normale de levage les extrémités des deux ailes du déflecteur en U ou en V soudées au corps de l'objet à lever sont situées l'une et l'autre légèrement au-dessous du plan perpendiculaire à l'oreille de levage passant par le point extrême supérieur de l'orifice traversant de l'oreille, ou lui sont tangentes.

Dans une dernière variante de réalisation également commune aux deux genres de dispositif détrompeur précités, les extrémités des deux ailes du déflecteur en U ou en V soudées au corps de l'objet à lever sont situées sensiblement symétriquement relativement au plan que constitue l'oreille de levage.

Toutes les variantes de détrompeur développées ci-dessus, dans lesquelles, en vue de dessus, le déflecteur présente la forme générale d'un V ou d'un U dont les deux ailes sont symétriques ou sensiblement symétriques par rapport à l'oreille de levage sont plus particulièrement destinées au levage d'objets lourds dont le corps est lui-même symétrique ou sensiblement symétrique par rapport à un plan vertical passant par ses deux oreilles de levage, par exemple une benne à béton dite droite.

Selon une autre réalisation bien spécifique, un dispositif détrompeur conforme à l'invention est remarquable en ce que l'extrémité d'une des ailes du déflecteur en U ou en V est soudée au corps de l'objet à lever dans une zone qui est située à proximité immédiate du plan perpendiculaire à l'oreille de levage passant par le point extrême supérieur de l'orifice traversant de l'oreille, ou qui est traversée par ce plan virtuel, et l'extrémité de l'autre aile dudit déflecteur est soudée audit corps dans une zone qui est située à proximité immédiate du plan perpendiculaire à l'oreille de levage passant par le point extrême inférieur de l'orifice traversant de l'oreille, ou qui est traversée par ce plan virtuel.

Ce type de détrompeur dans lequel le déflecteur présente, en vue de dessus, la forme générale d'un U ou d'un V dont les deux ailes sont dissymétriques par rapport à l'oreille de levage est plus particulièrement adapté au levage d'objets lourds dont le corps est lui-même dissymétrique par rapport à un plan vertical passant par ses deux oreilles de levage, par exemple une benne à béton dite couchée dont l'orifice de remplissage est incliné sur l'horizontale lorsqu'elle repose sur le sol par son berceau. Son exploitation se fera de préférence sous la forme d'un U, dont la réalisation sera plus facile à obtenir en fonction des caractéristiques de l'objet à lever, mais rien n'empêchera qu'incidemment elle se fasse sous la forme d'un V.

Selon une autre variante de réalisation de dispositif détrompeur particulièrement avantageuse, dans laquelle le déflecteur est en forme de U, les deux ailes dudit déflecteur s'étendent parallèlement à l'oreille de levage tandis que l'âme dudit déflecteur passe par-dessus l'oreille, extérieurement à celle-ci, et vient à cet endroit à toucher ladite oreille ou est à cet endroit éloignée de l'oreille d'une distance nettement inférieure à l'épaisseur des moyens permettant le levage de l'objet, pour leur partie qui vient s'accrocher sur l'oreille.

Dans cette dernière variante de réalisation, l'âme du déflecteur en U peut être soit rectiligne, soit coudée, et ladite âme présente un axe de symétrie longitudinal qui est contenu dans un plan perpendiculaire à l'oreille de levage.

Toujours dans cette dernière variante dans laquelle l'âme du déflecteur en U passe par-dessus l'oreille, extérieurement à celle-ci, il conviendra que dans quelques cas bien spécifiques dus à la forme ou au poids de l'objet à lever, ou encore à la forme de l'extrémité des moyens de levage, les deux ailes dudit déflecteur soient de longueurs différentes.

Enfin, la présente invention a pour troisième objet un matériel de manutention destiné au secteur du bâtiment et des travaux publics, **caractérisé en ce qu'il** comporte au moins deux dispositifs détrompeurs conformes à l'une quelconque des spécifications détaillées ci-dessus.

Les moyens de levage d'un tel matériel de manutention pourront ainsi être constitués d'un câble acier ou d'une chaîne ou de sangles.

De tels moyens de levage pourront posséder à chacune de leurs deux extrémités un maillon de connexion, ou d'accouplement, ou d'assemblage engagé dans l'orifice traversant de l'oreille et verrouillé sur celle-ci, et ils pourront le cas échéant comporter en amont du maillon de connexion un maillon dit maille de tête ou crochet de sécurité engagé dans le maillon de connexion et verrouillé sur celui-ci.

Les spécifications détaillées de l'invention sont données dans la description qui suit en liaison avec les dessins ci-annexés. Il est à noter que ces dessins n'ont d'autre but que celui d'illustrer le texte de la description et qu'ils ne sauraient donc en aucune sorte constituer une limitation de la portée de l'invention.

### BRÈVE DESCRIPTION DES DESSINS

La Figure 1 est une vue en perspective du dispositif détrompeur perfectionné actuellement exploité, constitué d'une oreille de levage associée à un déflecteur réalisé sous la forme d'une plaque coudée.
La Figure 2 est une vue de face de la première variante du dispositif détrompeur selon l'invention dans lequel le déflecteur est dit en U.
La Figure 3 est une vue de côté du dispositif détrompeur de la Figure 2.
La Figure 4 est une vue de dessus du dispositif détrompeur des Figures 2 et 3.
La Figure 5 est une vue de trois quart du dispositif détrompeur des Figures 2 à 4, ledit dispositif étant ici disposé sur le côté opposé du matériel de manutention qu'il équipe.
La Figure 6 est une vue de face du dispositif détrompeur de la Figure 5 équipé de son moyen d'assemblage dont l'extrémité, en l'occurrence un maillon de connexion, est associée à une maille de tête sur laquelle viendra s'accrocher une chaîne ou une élingue ; le matériel pourvu du dispositif détrompeur selon l'invention est ici représenté levé et en cours de transport.
La Figure 7 est une vue de trois quart du dispositif détrompeur des Figures 2 à 4 équipé d'une élingue de levage.
La Figure 8 est une vue de côté d'un matériel de manutention dissymétrique, à savoir une benne à béton dite couchée, pourvu du dispositif détrompeur équipé d'un déflecteur en U selon les Figures 2 à 7, la benne étant ici représentée posée à même le sol, dans sa position stable de repos, les moyens de levage étant eux-mêmes au repos, détendus.
La Figure 9 est une vue de détail du dispositif détrompeur et des moyens de levage de la benne à béton couchée représentée à la Figure 8.
La Figure 10 est une vue de côté de la benne à béton de la Figure 8, posée à même le sol, mais les moyens de levage étant tendus, prêts à relever ladite benne.
La Figure 11 est une vue de détail du dispositif détrompeur et des moyens de levage de la benne à béton couchée représentée à la Figure 10.
La Figure 12 est une vue de côté de la benne à béton des figures 8 et 10, ladite benne étant en position relevée prête à être soulevée et déplacée.
La Figure 13 est, du côté apposé, une vue de détail du dispositif détrompeur et des moyens de levage de la benne à béton couchée à la Figure 12.
La Figure 14 est une vue de dessus de trois quart de la seconde variante du dispositif détrompeur selon l'invention dans lequel le déflecteur est dit en V, le détrompeur étant ici équipé d'une chaîne de levage.
La Figure 15 est une vue de côté du dispositif détrompeur de la Figure 14.
La Figure 16 est une vue de face du dispositif détrompeur des Figures 14 et 15.
La Figure 17 est une vue de dessus du dispositif détrompeur des Figures 14 à 16.

### DESCRIPTION DES MODES DE RÉALISATION PRÉFÉRÉS DE L'INVENTION

Il a été représenté à la Figure 1 un dispositif détrompeur correspondant aux dernières améliorations mentionnées ci-dessus en fin des paragraphes rappelant l'arrière-plan technologique de l'invention.

Sur cette Figure 1, le dispositif détrompeur, repéré dans son ensemble par 1, se compose donc d'une oreille de levage 2 et de moyens déflecteurs réalisés sous la forme d'une plaque 3 coudée.

Un tel dispositif détrompeur équipe actuellement de nombreux types de matériels de manutention destinés au secteur du bâtiment et des travaux publics et, dans l'exemple représenté, ce matériel ainsi équipé est une benne à béton (identifiée ci-après par son corps 4) comportant à sa partie supérieure une ouverture 5 par laquelle est introduit le béton à transporter depuis son lieu de fabrication ou de stockage provisoire jusqu'à son lieu d'utilisation.

Une benne à béton est un matériel de manutention particulièrement lourd et encombrant, son poids, lorsqu'elle est remplie, pouvant atteindre cinq tonnes et sa hauteur pouvant dépasser deux mètres.

Deux dispositifs détrompeurs 1 similaires sont ainsi disposés en partie supérieure du corps 4 de la benne et sont soudés sur deux des côtés opposés dudit corps.

L'oreille de levage 2 est une pièce métallique moulée, qui est percée d'un trou traversant 6. Elle est soudée sensiblement perpendiculairement au corps 4, selon un plan qui est le souvent sensiblement vertical, ou peu incliné sur la verticale, lorsque la benne est posée à même le sol et est considérée dans sa position stable de repos.

Le trou traversant est destiné à recevoir, aux fins de leur accrochage et de leur verrouillage, les extrémités des moyens qui, accrochés par ailleurs au crochet d'une grue, permettront de lever et de déplacer la benne.

La plaque coudée 3 est formée d'une première branche 3a, dont une extrémité 3b est soudée à proximité du bord supérieur d'un côté du corps 4 de la benne à béton, cette première branche 3a étant inclinée d'environ 55° sur le corps 4, et d'une seconde branche 3c dite libre, qui est sensiblement parallèle audit corps de la benne et est tournée en direction de la partie supérieure de celui-ci.

Au moins une partie de la branche libre 3c de la plaque 3, de même éventuellement qu'une partie de la branche soudée inclinée 3a, est percée d'une lumière allongée 7 qui est traversée par l'oreille de levage 2, la branche libre 3c de la plaque 3 s'étendant ainsi au droit du trou traversant 6 de sorte à limiter la disponibilité d'accès à ce trou 6.

Grâce à cette construction, on comprend que tout crochet ou anneau de levage fixé à chacune des deux extrémités d'une élingue, d'un câble, voire d'un palonnier ou d'une anse prévu pour soulever la benne 4, a désormais une liberté de débattement transversal plus réduite, le contraignant en pratique à demeurer dans une position transversale proche de sa bonne position de travail.

On comprend toutefois également que, du fait du poids de la benne 4, du fait également de manoeuvres intempestives sur le chantier, la plaque 3 arrive à se déformer, voire à se casser et à se détacher du corps 4 au niveau de sa soudure 3b.

En outre, toujours au niveau de sa soudure 3b, et notamment à proximité de la base de l'oreille de levage 2, il va se déposer du béton qui, à terme, ne pourra pas être nettoyé.

C'est ce dispositif détrompeur que la présente invention se propose de remplacer avantageusement.

Il a été représenté sur les Figures 2 à 13 une première variante d'un tel dispositif conforme à l'invention, variante dans laquelle, vu de dessus, le déflecteur 21 associé à la classique oreille de levage 2 a la forme d'un U et qui, dans sa construction où les ailes de ce U ne sont pas symétriques par rapport à l'oreille de levage 2, est plus particulièrement destiné à équiper chacun des deux côtés opposés du corps d'un matériel de manutention qui lui-même n'a pas de symétrie, et par exemple une benne à béton dite couchée, c'est-à-dire une benne qui, posée sur le sol 27, repose sur un berceau 26 et dont le corps 4, faiblement incliné sur l'horizontale, et le berceau 26 qui lui est associé se redressent au moment du levage d'une telle benne.

Les bennes du type "couchée" sont connues depuis des décennies et il n'est donc pas utile de les décrire davantage.

L'ouverture 5 par laquelle le béton est introduit dans une benne couchée est le plus souvent inclinée sur l'horizontale lorsque la benne repose à même le sol, et même fortement inclinée puisque l'orifice délimitant ladite ouverture peut faire un angle voisin de 70° avec l'horizontale schématisée ici par le sol 27.

Dans la variante de dispositif représenté sur les Figures 2 à 13, dont le déflecteur 21 est en U, un tel U est réalisé d'un seul tenant, à partir d'un rond cintré, et ce U est constitué d'une première aile gauche 8 (droite sur les Figures 5, 6 et 13) et d'une seconde aile droite 9 (gauche sur les Figures 5, 6 et 13) qui sont soudées de part et d'autre de l'oreille de levage 2 en partie supérieure du corps 4 de la benne et qui sont réunies à leurs extrémités libres par une âme 10.

Dans l'exemple représenté, les deux ailes 8 et 9 s'étendent sensiblement parallèlement à l'oreille de levage 2 et elles sont de même longueur, de sorte que l'âme 10 est parallèle au corps 4 de la benne.

On peut toutefois aisément concevoir une variante dans laquelle une des deux ailes 8 ou 9 est plus courte que l'autre, l'âme 10 n'étant alors plus parallèle au corps 4, et ce afin de réduire encore davantage le débattement transversal des extrémités 11 des moyens de levage de la benne illustrées sur les Figures 3 et 5 à 13, sous la forme d'un maillon de connexion, et afin de donner une certaine orientation voulue auxdites extrémités de tels moyens.

La ligne supérieure de l'aile gauche 8 est sensiblement tangente au plan 12 perpendiculaire à l'oreille de levage 2 passant par le point extrême supérieur de l'orifice traversant 6 de l'oreille 2 et la ligne supérieure 13 de l'aile droite 9 est traversée par le plan 14 perpendiculaire à l'oreille 2 passant par le point extrême inférieur dudit orifice traversant 6.

Ces positions relatives des lignes supérieures des ailes 8 et 9 ne sont toutefois données ici qu'à titre d'exemple.

Il suffit en effet que l'aile gauche 8 soit, dans son ensemble, à proximité immédiate du plan 12, c'est-à-dire légèrement au-dessus ou légèrement au-dessous dudit plan 12, ou encore qu'elle soit tangente à celui-ci ou traversée par celui-ci.

De même, il suffit que l'aile droite 9 soit, dans son ensemble, à proximité immédiate du plan 14, c'est-à-dire légèrement au-dessus ou légèrement au-dessous dudit plan 14, ou encore qu'elle soit tangente à celui-ci ou traversée par celui-ci.

Par construction, au droit de l'orifice traversant 6 de l'oreille 2, il faut que chacune des deux ailes 8 et 9 du déflecteur 21 en U soit séparée de ladite oreille d'une distance A au moins égale à l'épaisseur des moyens de levage 11 pour leur partie qui vient s'accrocher sur l'oreille 2.

L'âme 10 du déflecteur 21 en U est quant à elle toujours extérieure à l'oreille 2 et vient à toucher ladite oreille ou est, à un endroit, éloignée de celle-ci d'une distance B qui est nettement inférieure à l'épaisseur des moyens 11, toujours pour leur partie qui vient s'accrocher sur l'oreille, et en outre ladite âme 10 est, en tous ses points, et notamment en son point le plus proche de l'oreille, toujours éloignée du point 15 de l'orifice traversant 6 le plus proche du corps 4 d'une distance C qui est supérieure à l'épaisseur des moyens 11, toujours pour leur partie qui vient s'accrocher à l'oreille.

Ainsi, les moyens 11 ont désormais des degrés de liberté très limités : ils ne peuvent passer entre l'âme 10 d'un tel déflecteur en U et l'oreille de levage 2, ils ont un débattement transversal limité par l'âme 10 et ils ont un pivotement limité par l'aile gauche 8 du détrompeur ; en d'autres termes, même au repos, les moyens 11 demeurent en pratique dans une position extrêmement proche de leur bonne position de travail, cette position étant en toute hypothèse telle que lesdits moyens 11 ne peuvent ni s'échapper, ni même s'entremêler.

Afin que l'âme 10 limite encore davantage le débattement transversal des moyens de levage 11, il est clair que l'on peut prévoir, ainsi qu'il est d'ailleurs notamment visible à la Figure 3, que ladite âme passe par-dessus l'oreille 2 et vienne ainsi à chevaucher ladite âme au droit du trou traversant ; dans cette construction, l'âme 10 n'est plus rectiligne ; au contraire, elle est par nécessité coudée, en 16, au droit de l'oreille 2, sa partie de liaison à l'extrémité de l'aile gauche 8 étant plus courte que sa partie de liaison à l'extrémité de l'aile droite 9, ainsi qu'il est clairement visible à la Figure 2 ; que, dans cette construction, l'âme 10 vienne à toucher l'oreille 2 par l'extérieur, ou qu'elle soit éloignée de l'oreille à l'endroit où elle la surplombe, il conviendra dans ce dernier cas que la distance B séparant l'âme 10 de l'oreille 2 soit toujours inférieure à l'épaisseur des moyens 11, pour leur partie qui vient s'accrocher sur l'oreille, et ce pour toujours obtenir le résultat recherché exprimé ci-dessus. En outre, plus l'âme 10 sera proche du corps 4 de la benne tout en chevauchant l'oreille 2, plus le débattement transversal des moyens 11 sera à l'évidence limité.

Quant à la limitation du pivotement des moyens 11 relativement à l'oreille 2, elle est précisément obtenue, dans le cas d'une benne couchée du type de celle représentée sur les Figures 2 à 13, par la disposition dissymétrique des ailes 8 et 9 du déflecteur par rapport à ladite oreille.

L'aile 9 la plus éloignée du coude 16 est disposée du côté de l'ouverture 5 de la benne couchée, c'est-à-dire qu'elle est située dans un plan plus éloigné du sol que le plan passant par l'aile 8 la plus proche du coude 16, la benne étant ici considérée posée à même le sol et dans sa position stable de repos.

Ainsi, lorsque la benne couchée 4 ou tout autre matériel est amenée à reposer sur le sol (Figure 8), la tendance naturelle des moyens 11 (schématisés par un axe à la Figure 2) serait de s'échapper vers l'arrière de ladite benne, c'est-à-dire la partie la moins lourde qui vient à reposer sur le sol en dernier, ainsi que l'illustre la flèche 17. L'aile 8 va donc empêcher que les moyens 11 pivotent davantage vers l'arrière. Dans l'hypothèse malheureuse où les moyens 11 viendraient à prendre une position contraire, en appui sur l'aile 9, une simple manoeuvre du grutier permettra de faire passer les moyens 11 en appui sur l'aile 8.

Lorsque la benne 4 ou tout autre matériel de manutention devra être levée, les moyens 11, relevés en premier par la grue, vont pivoter comme indiqué par la flèche 18 autour de l'oreille 2, sans être aucunement gênés par l'aile droite 9 et ce même si, pour relever la benne, le grutier doit procéder par à-coups, et la benne 4 va ainsi pouvoir être redressée sans difficulté.

Le plus grand éloignement de l'aile 9, relativement au coude 16, contribue à l'évidence à faciliter la manoeuvre de reprise des moyens de levage, pour les amener en position de relevage, tendus (Figures 10 et 11), avant que la benne ne soit totalement relevée (Figure 12 et 13), et transportée, auquel cas les moyens 11 se placent alors automatiquement au droit du coude 16.

Il est à noter que la position normale de travail des moyens 11 bloqués dans leur pivotement par l'aile gauche 8 fait que les moyens de levage ne feront en outre aucunement obstacle au remplissage du béton par l'ouverture 5.

On peut toutefois concevoir une variante dans laquelle les ailes 8 et 9 du déflecteur 21 sont sensiblement symétriques par rapport à l'oreille de levage 2, les deux ailes étant alors situées à proximité du plan 12, ou tangentes ou encore traversées par ce plan 12.

Il a aussi été envisagé que l'âme 10 du déflecteur 21 ne soit pas parallèle au corps 4 de la benne en donnant des longueurs différentes aux ailes 8 et 9.

Il est clair que cette construction dans laquelle une aile, par exemple 8, est plus courte que l'autre aile 9 s'applique indifféremment selon que l'âme 10 du déflecteur 21 est rectiligne ou coudé en 16.

Dans une seconde variante représentée aux Figures 14 à 17, le dispositif détrompeur conforme à l'invention est constitué de la classique oreille de levage 2 et d'un déflecteur 31 en V réalisé toujours lui aussi d'un seul tenant, à partir d'un rond cintré.

Ce second dispositif détrompeur sera plus particulièrement destiné au levage de tout matériel de manutention sensiblement symétrique par rapport au plan passant par les deux oreilles de levage, par exemple une benne à béton dite droite qui repose debout sur le sol par un piètement constitué de quatre pieds réunis à leurs bases, deux à deux, au moyen de traverses, benne qui demeure dans cette même position debout lorsqu'elle est levée.

Dans cette variante, les deux ailes 28 et 29, respectivement gauche et droite sur les Figures 8 à 11, de ce déflecteur 31 sont soudées au corps 4 de la benne de part et d'autre de l'oreille de levage 2 et les deux ailes 28, 29 s'étendent obliquement relativement à ladite oreille.

Comme il a été dit à propos de la première variante de déflecteur 21 en U, l'une au moins des deux ailes du déflecteur 31 en V s'étend à proximité immédiate du plan 32 qui est perpendiculaire à l'oreille de levage et qui passe par le point extrême supérieur de l'orifice traversant 6 de ladite oreille, ou est traversée par ce plan virtuel 32. Ainsi, le pivotement des moyens 11 est limité.

Toujours conformément à la construction décrite à propos du déflecteur 21 en U, chacune des ailes 28, 29 du déflecteur 31 en V est, au droit de l'orifice traversant 6 de l'oreille, séparée de ladite oreille d'une distance A au moins égale à l'épaisseur des moyens 11 permettant le levage de la benne, pour leur partie qui vient s'accrocher sur l'oreille, et la zone centrale 33 dans laquelle se raccorde les deux extrémités des ailes 28, 29 est extérieure à l'oreille et vient, à cet endroit, à toucher ladite oreille ou est, à cet endroit, éloignée de l'oreille d'une distance B nettement inférieure à l'épaisseur des moyens 11 pour leur partie qui vient s'accrocher sur l'oreille ; enfin, la zone centrale de raccordement 33 des extrémités des deux ailes 28, 29 est par ailleurs éloignée du point 15 de l'orifice traversant 6 de l'oreille 2 le plus proche du corps 4 d'une distance C supérieure à l'épaisseur des moyens 11, toujours pour leur partie qui vient s'accrocher à l'oreille 2.

Au moins celle des deux ailes, par exemple l'aile droite 29, qui s'étend à proximité immédiate du plan 32 perpendiculaire à l'oreille de levage passant par le point extrême supérieur de l'orifice 6 traversant de l'oreille 2 peut ainsi être située légèrement au-dessus de ce plan 32, ou est tangente à ce plan, lorsque l'oreille de levage 2 est disposée verticalement et que l'objet à lever est en position normale de levage.

En variante, au moins l'aile 29 précitée peut être située légèrement au-dessous de ce plan 32 ou est tangente à ce plan, lorsque l'oreille de levage 2 est disposée verticalement et que l'objet à lever en position normale de levage.

Ainsi qu'il a été précisé précédemment, au moins l'aile droite 29 peut être traversée par le plan 32, ainsi qu'il est représenté à la Figure 9.

Le but commun recherché dans toutes les constructions précitées est que les moyens 11 aient une liberté de pivotement limitée et qu'ils conservent ainsi une position extrêmement voisine de leur bonne position de travail.

Il va sans dire que, dans les deux variantes de déflecteur 21 en U et 31 en V, il est également concevable de réaliser des constructions symétriques dans lesquelles les extrémités des deux ailes de chaque variante de déflecteur qui sont soudées au corps 4 sont l'une et l'autre :
- soit situées légèrement au-dessus du plan perpendiculaire à l'oreille de levage passant par le point extrême supérieur de l'orifice traversant 6 de ladite oreille, ou sont tangentes à ce plan,
- soit situées légèrement au-dessous du plan perpendiculaire à l'oreille de levage passant par le point extrême supérieur de l'orifice traversant 6 de ladite oreille, ou sont tangentes à ce plan,
- soit sont traversées par le plan précité, lorsque l'oreille de levage 2 est disposée verticalement.

Dans chacune des constructions précitées, les extrémités des deux ailes de chaque déflecteur 21 en U ou de chaque déflecteur 31 en V peuvent être situées sensiblement symétriquement relativement au plan 34 que constitue le plan vertical de symétrie de l'oreille de levage.

Il est également concevable de réaliser une construction de déflecteur 31 en V qui soit dissymétrique relativement à l'oreille de levage 2. Par exemple, l'aile 28 d'un tel déflecteur 31 prend naissance, conformément à la caractéristique commune de tous les déflecteurs décrits ci-dessus, à proximité du plan 32, ou est traversée par ce plan virtuel 32, tandis que la seconde aile 29 prend naissance à proximité du plan 35 perpendiculaire à l'oreille de levage 2 passant par le point extrême inférieur de l'orifice traversant 6 de ladite oreille, ou est traversée par ce plan virtuel 35. Dans une telle construction, le déflecteur 31 croisera obliquement l'oreille de levage, toujours au niveau de la zone de raccordement 33 des deux ailes 28, 29, ces dernières pouvant être soit de longueurs égales, soit de longueurs différentes si la forme et/ou le poids de l'objet à lever ou encore la forme des extrémités 11 des moyens de levage l'impose.

Enfin, il est également concevable de réaliser une construction de déflecteur 31 en V dont les deux ailes reposeront à leurs extrémités sur l'oreille de levage 2, la zone centrale de raccordement 33 de telles ailes se situant alors au-dessus du trou traversant 6 de l'oreille, ce qui aura pour conséquence de limiter encore davantage le débattement transversal des moyens de levage 11.

Pour être réalisés à partir de ronds cintrés, les déflecteurs 21 en U et 31 en V ont l'avantage d'être quasi indéformables. En outre, dès lors que ces déflecteurs sont dépourvus de toute partie plate, les risques de coincement des extrémités 11 des moyens de levage sont totalement éliminés, et les problèmes dus aux retenues de béton sont eux aussi écartés. Un autre avantage des ronds cintrés réside en ce qu'ils ne sont pas agressifs à l'égard des extrémités 11 des moyens de levage.

A propos de ces derniers, qui équiperont désormais les matériels de manutention objets de la présente invention, en ce qu'ils sont dotés d'au moins un, et plus généralement de deux dispositifs détrompeurs dont les caractéristiques ont été largement décrites ci-dessus, ils présenteront idéalement à leur, ou a chacune de leurs deux extrémités, un maillon de connexion 11, encore dénommé anneau de connexion, ou maillon d'accouplement, ou maillon d'assemblage coupling, c'est-à-dire un maillon formé de deux pièces identiques en J, disposées tête bêche et réunies par deux goupilles. Dans ce maillon de connexion 11, représenté aux Figures 3 et 5 à 9, on viendra engager un autre maillon 19, dit maille de tête, c'est-à-dire un anneau fermé, dans lequel viendra s'engager un crochet de sécurité 20, dit crochet BK, qui sera associé aux moyens de levage à proprement parler, et par exemple une élingue 22 terminée par un manchon 23 formé après écrasement (voir Figure 7), ou encore une chaîne 24 dotée à son extrémité d'un maillon de connexion 25 ou d'une manille servant de moyen intermédiaire de liaison avec le crochet de sécurité 20 (voir Figure 8), ou encore plus simplement des sangles dont les extrémités seront chacune dotée d'un maillon de connexion.

## Revendications

1. Dispositif détrompeur pour l'accrochage de moyens permettant le levage en vue de leur déplacement d'objets (4) lourds et encombrants, tels des matériels de manutention destinés au secteur du bâtiment et des travaux publics, ledit dispositif étant du type comprenant une oreille (2) dite de levage, percée d'un trou traversant (6) et soudée en partie supérieure du corps de l'objet à lever, sensiblement perpendiculairement à celui-ci, sur laquelle viennent s'accrocher et se verrouiller les moyens permettant le levage dudit objet, et des moyens détrompeurs destinés à éviter que lesdits moyens de levage, en basculant, prennent une position autre que leur bonne position de travail, **caractérisé en ce que** les moyens détrompeurs sont constitués d'un déflecteur (21) ayant en vue de dessus la forme générale d'un U réalisé d'un seul tenant, à partir d'un rond cintré, les extrémités des deux ailes (8, 9) de ce U étant également soudées au corps (4) de l'objet à lever, de part et d'autre de l'oreille de levage (2), les deux ailes (8, 9) dudit U s'étendant sensiblement parallèlement à ladite oreille de levage (2) , l'une (8) au moins à proximité immédiate du plan (12) perpendiculaire à l'oreille de levage (2) passant par le point extrême supérieur de l'orifice traversant (6) de l'oreille, ou étant traversée par ce plan virtuel (12), chacune des deux ailes (8, 9) dudit U étant en outre, au droit de l'orifice traversant (6) de l'oreille (2), séparée de ladite oreille d'une distance (A) au moins égale à l'épaisseur des moyens permettant le levage de l'objet, pour leur partie (11) qui vient s'accrocher sur l'oreille (2), l'âme (10) du déflecteur (21) en U qui réunit les deux autres extrémités des ailes (8, 9) dudit déflecteur s'étendant extérieurement à l'oreille (2) et venant à un endroit à toucher ladite oreille (2) ou étant à un endroit éloignée de l'oreille d'une distance (B) nettement inférieure à l'épaisseur des moyens permettant le levage de l'objet, pour leur partie (11) qui vient s'accrocher sur l'oreille, ladite âme (10) étant par ailleurs, à l'endroit précité, éloignée du point (15) de l'orifice traversant (6) de l'oreille (2) le plus proche du corps (4) de l'objet à lever d'une distance (C) supérieure à l'épaisseur des moyens permettant le levage de l'objet, pour leur partie (11) qui vient s'accrocher à l'oreille.

2. Dispositif détrompeur pour l'accrochage de moyens permettant le levage en vue de leur déplacement d'objets (4) lourds et encombrants, tels des matériels de manutention destinés au secteur du bâtiment et des travaux publics, ledit dispositif étant du type comprenant une oreille (2) dite de levage, percée d'un trou traversant (6) et soudée en partie supérieure du corps de l'objet à lever, sensiblement perpendiculairement à celui-ci, sur laquelle viennent s'accrocher et se verrouiller les moyens permettant le levage dudit objet, et des moyens détrompeurs destinés à éviter que lesdits moyens de levage, en basculant, prennent une position autre que leur bonne position de travail, **caractérisé en ce que** les moyens détrompeurs sont constitués d'un déflecteur (31) ayant en vue de dessus la forme générale d'un V réalisé d'un seul tenant, à partir d'un rond cintré, les extrémités des deux ailes (28, 29) de ce V étant également soudées au corps (4) de l'objet à lever, de part et d'autre de l'oreille de levage (2), les deux ailes (28, 29) dudit V s'étendant obliquement relativement à ladite oreille de levage (2), l'une (28) au moins à proximité immédiate du plan (32) perpendiculaire à l'oreille de levage (2) passant par le point extrême supérieur de l'orifice traversant (6) de l'oreille, ou étant traversée par ce plan virtuel, chacune des deux ailes (28, 29) dudit V étant en outre, au droit de l'orifice traversant (6) de l'oreille (2), séparée de ladite oreille d'une distance (A) au moins égale à l'épaisseur des moyens permettant le levage de l'objet, pour leur partie (11) qui vient s'accrocher sur l'oreille (2), la zone centrale (33) dans laquelle se raccordent les deux autres extrémités des ailes (28, 29) dudit déflecteur (31) en V étant extérieure à l'oreille (2) et venant à cet endroit à toucher ladite oreille ou étant à cet endroit éloignée de celle-ci d'une distance (B) nettement inférieure à l'épaisseur des moyens permettant le levage de l'objet, pour leur partie (11) qui vient s'accrocher sur l'oreille, ladite zone centrale (33) de raccordement des extrémités des deux ailes (28, 29) étant par ailleurs éloignée du point de l'orifice traversant (6) de l'oreille le plus proche du corps (4) de l'objet à lever d'une distance (C) supérieure à l'épaisseur des moyens permettant le levage de l'objet, pour leur partie (11) qui vient s'accrocher à l'oreille.

3. Dispositif détrompeur selon l'une quelconque des revendications 1 et 2, **caractérisé en ce que**, lorsque l'oreille de levage (2) est disposée verticalement et que l'objet à lever est en position normale de levage, au moins celle des deux ailes (8, 28) qui s'étend à proximité immédiate du plan (12, 32) perpendiculaire à l'oreille de levage (2) passant par le point extrême supérieur de l'orifice traversant (6) de l'oreille (2) est située légèrement au-dessus de ce plan (12, 32), ou lui est tangente.

4. Dispositif détrompeur selon l'une quelconque des revendications 1 et 2, **caractérisé en ce que**, lorsque l'oreille de levage (2) est disposée verticalement et que l'objet à lever est en position normale de levage, au moins celle des deux ailes (8, 28) qui s'étend à proximité immédiate du plan (12, 32) perpendiculaire à l'oreille de levage (2) passant par le point extrême supérieur de l'orifice traversant (6) de l'oreille (2) est située légèrement au-dessous de ce plan (12, 32), ou lui est tangente.

5. Dispositif détrompeur selon l'une quelconque des revendications 1 à 3, **caractérisé en ce que**, lorsque l'oreille de levage est disposée verticalement et que l'objet à lever est en position normale de levage, les extrémités des deux ailes du déflecteur en U (21) ou en V (31) soudées au corps (4) de l'objet à lever sont situées l'une et l'autre légèrement au-dessus du plan (12, 32) perpendiculaire à l'oreille de levage (2) passant par le point extrême supérieur de l'orifice traversant (6) de l'oreille (2), ou lui sont tangentes.

6. Dispositif détrompeur selon l'une quelconque des revendications 1 et 2, **caractérisé en ce que** les extrémités des deux ailes du déflecteur en U (21) ou en V (31) soudées au corps (4) de l'objet à lever sont l'une et l'autre traversées par le plan (12, 32) perpendiculaire à l'oreille de levage (2) passant par le point extrême supérieur de l'orifice traversant (6) de l'oreille (2).

7. Dispositif détrompeur selon l'une quelconque des revendications 1, 2 et 4, caractérisé en ce, lorsque l'oreille de levage est disposée verticalement et que l'objet à lever est en position normale de levage, que les extrémités des deux ailes du déflecteur en U (21) ou en V (31) soudées au corps (4) de l'objet à lever sont situées l'une et l'autre légèrement au-dessous du plan (12, 32) perpendiculaire à l'oreille de levage (2) passant par le point extrême supérieur de l'orifice traversant (6) de l'oreille (2), ou lui sont tangentes.

8. Dispositif détrompeur selon l'une quelconque des revendications 1 à 7, **caractérisé en ce que** les extrémités des deux ailes du déflecteur en U (21) ou en V (31) soudées au corps (4) de l'objet à lever sont situées sensiblement symétriquement relativement au plan (34) que constitue l'oreille de levage (2).

9. Dispositif détrompeur selon l'une quelconque des revendications 1 à 4, **caractérisé en ce que** l'extrémité d'une des ailes (8, 28) du déflecteur en U (21) ou en V (31) est soudée au corps (4) de l'objet à lever dans une zone qui est située à proximité immédiate du plan (12, 32) perpendiculaire à l'oreille de levage (2) passant par le point extrême supérieur de l'orifice traversant (6) de l'oreille, ou qui est traversée par ce plan virtuel (12, 32), et l'extrémité de l'autre aile (9, 29) dudit déflecteur (21, 31) est soudée audit corps (4) dans une zone qui est située à proximité immédiate du plan (14, 35) perpendiculaire à l'oreille de levage (2) passant par le point extrême inférieur de l'orifice traversant (6) de l'oreille, ou qui est traversée par ce plan virtuel (14).

10. Dispositif détrompeur selon l'une quelconque des revendications 1 et 3 à 8, dans lequel le déflecteur (21) à la forme générale d'un U, **caractérisé en ce que** les deux ailes (8, 9) dudit déflecteur s'étendent parallèlement à l'oreille de levage (2) et **en ce que** l'âme (10) dudit déflecteur (21) passe par-dessus l'oreille, extérieurement à celle-ci, et vient à cet endroit à toucher ladite oreille ou est à cet endroit éloignée de l'oreille (2) d'une distance (B) nettement inférieure à l'épaisseur des moyens permettant le levage de l'objet, pour leur partie (11) qui vient s'accrocher sur l'oreille.

11. Dispositif détrompeur selon la revendication 10, **caractérisé en ce que** l'âme (10) de ce déflecteur (21) est rectiligne et présente un axe de symétrie longitudinal qui est contenu dans un plan perpendiculaire à l'oreille de levage (2).

12. Dispositif détrompeur selon la revendication 10, **caractérisé en ce que** l'âme (10) de ce déflecteur (21) est coudée (16) et présente un axe de symétrie longitudinal qui est contenu dans un plan perpendiculaire à l'oreille de levage (2).

13. Dispositif détrompeur selon la revendication 10, **caractérisé en ce que** l'âme (10) de ce déflecteur (21) est coudée (16) et **en ce que** les deux ailes (8, 9) de ce déflecteur sont de longueurs différentes.

14. Dispositif détrompeur selon la revendication 10, **caractérisé en ce que** l'âme (10) de ce déflecteur (21) est rectiligne et **en ce que** les deux ailes (8, 9) de ce déflecteur sont de longueurs différentes.

15. Matériel de manutention destiné au secteur du bâtiment et des travaux publics, **caractérisé en ce qu'**il comporte au moins deux dispositifs détrompeurs conformes à l'une quelconque des revendications 1 à 14.

16. Matériel de manutention selon la revendication 15, **caractérisé en ce que** ses moyens de levage sont constitués d'un câble acier (22) ou d'une chaîne (24) ou de sangles.

17. Matériel de manutention selon l'une quelconque des revendications 15 et 16, **caractérisé en ce que** ses moyens de levage possèdent à chacune de leurs deux extrémités un maillon de connexion (11), ou d'accouplement, ou d'assemblage engagé dans l'orifice traversant (6) de l'oreille (2) et verrouillé sur celle-ci.

18. Matériel de manutention selon la revendication 17, **caractérisé en ce que** ses moyens de levage comportent en amont du maillon de connexion (11) un maillon dit maille de tête (19) ou crochet de sécurité qui est engagé dans le maillon de connexion et est verrouillé sur celui-ci.

## Patentansprüche

1. Unverwechselbarkeitsvorrichtung für die Aufhängung von Mitteln, die das Heben im Hinblick auf ihre Bewegung von schweren und sperrigen Objekten (4) ermöglichen, wie Handhabungs- bzw. Umschlagmaterialien, die für den Hoch- und Tiefbau bestimmt sind, wobei die Vorrichtung von der Art ist, die eine Öse (2) genannt Hebeohr, aufweist, die von einer Durchgangsöffnung (6) durchsetzt ist, und im oberen Abschnitt des Körpers des anzuhebenden Objektes, im Wesentlichen senkrecht zu diesem, verschweißt ist, an dem sich die Mittel anhängen und verriegeln, die das Heben des Objektes ermöglichen, und Unverwechselbarkeitsmittel aufweist, die dazu dienen, zu verhindern, dass die Hebemittel, unter Schwingen, eine andere Position als ihre gute Arbeitsposition einnehmen, **dadurch gekennzeichnet, dass** die Unverwechselbarkeitsmittel aus einem Ablenker (21) gebildet sind, der in Ansicht von oben die allgemeine Form eines U aufweist, gebildet aus einem einzigen Halter, ausgehend von einem zentrierten Kreis, wobei die Enden der beiden Schenkel (8, 9) dieses U ebenfalls am Körper (4) des anzuhebenden Objekts beiderseits der Hebeöse (2) angeschweißt sind, wobei die beiden Schenkel (8, 9) des U sich im Wesentlichen parallel zur Hebeöse (2) erstrecken, einer (8) davon wenigstens in der unmittelbaren Nähe der Ebene (12) senkrecht zur Hebeöse (2), die durch den oberen Endpunkt der Durchgangsöffnung (6) der Öse hindurchgeht, oder von dieser virtuellen Ebene (12) durchquert wird, wobei ein jeder der beiden Schenkel (8, 9) des U darüber hinaus im rechten Winkel zur Durchgangsöffnung (6) der Öse (2) verläuft, getrennt von der Öse mit einem Abstand (A), der gleich der Dicke der Mittel ist, die das Heben des Objekts ermöglichen, ihres Abschnitts (11), der sich an der Öse (2) anhängt, wobei die Seele (10) des Ablenkers (21) in U-Form, der die beiden anderen Enden der Schenkel (8, 9) des Ablenkers vereint, sich außerhalb zur Öse (2) erstreckt und zu einem Ort kommt, in dem sie die Öse (2) berührt oder in einem von der Öse mit einem Abstand (B) entfernt ist, der deutlich geringer ist als die Dicke der Mittel, die das Heben des Objekts ermöglichen, für ihren Abschnitt (11), der sich an der Öse anhängt, wobei die Seele (10) sich am vorgenannten Ort darüber hinaus beabstandet vom Punkt (15) der Durchgangsöffnung (6) der Öse (2) so nah wie möglich am Körper (4) des anzuhebenden Objekts mit einem Abstand (C) befindet, der größer ist als die Dicke der Mittel, die das Anheben des Objekts ermöglichen, deren Abschnitts (11), der sich an der Öse anhängt.

2. Unverwechselbarkeitsvorrichtung für die Aufhängung von Mitteln, die das Heben im Hinblick auf ihre Bewegung von schweren und sperrigen Objekten (4) ermöglichen, wie Handhabungs- bzw. Umschlagmateriallen, die für den Hoch- und Tiefbau bestimmt sind, wobei die Vorrichtung von der Art ist, die eine Öse (2) genannt Hebeohr, aufweist, die von einer Durchgangsöffnung (6) durchsetzt ist, und im oberen Abschnitt des Körpers des anzuhebenden Objektes, im Wesentlichen senkrecht zu diesem, verschweißt ist, an dem sich die Mittel anhängen und verriegeln, die das Heben des Objektes ermöglichen, und Unverwechselbarkeitsmittel aufweist, die dazu dienen, zu verhindern, dass die Hebemittel, unter Schwingen, eine andere Position als ihre gute Arbeitsposition einnehmen, **dadurch gekennzeichnet, dass** die Unverwechselbarkeitsmittel aus einem Ablenker (31) gebildet sind, der in Ansicht von oben die allgemeine Form eines V aufweist, gebildet aus einem einzigen Halter, ausgehend von einem zentrierten Kreis, wobei die Enden der beiden Schenkel (28, 29) dieses V ebenfalls am Körper (4) des anzuhebenden Objekts beiderseits der Hebeöse (2) angeschweißt sind, wobei die beiden Schenkel (28, 29) des V sich im Wesentlichen geneigt zur Hebeöse (2) erstrecken, einer (28) davon wenigstens in der unmittelbaren Nähe der Ebene (32) senkrecht zur Hebeöse (2), die durch den oberen Endpunkt der Durchgangsöffnung (6) der Öse hindurchgeht, oder von dieser virtuellen Ebene durchquert wird, wobei ein jeder der beiden Schenkel (28, 29) des V darüber hinaus im rechten Winkel zur Durchgangsöffnung (6) der Öse (2) verläuft, getrennt von der Öse mit einem Abstand (A), der gleich der Dicke der Mittel ist, die das Heben des Objekts ermöglichen, ihres Abschnitts (11 der sich an der Öse (2) anhängt, wobei der zentrale Abschnitt (33) in dem die beiden anderen Enden der Schenkel (28, 29) des Ablenkers (31) in V-Form sich verbinden, sich außerhalb zur Öse (2) befindet und zu diesem Ort kommt, um die Öse zu berühren, oder an diesem Ort von dieser mit einem Abstand (B) entfernt ist, der deutlich geringer ist als die Dicke der Mittel, die das Heben des Objekts ermöglichen, ihres Abschnitts (11), der sich an der Öse anhängt, wobei der zentrale Abschnitt (33) der Verbindung der Enden der beiden Schenkel (28, 29) darüber hinaus beabstandet vom Punkt der Durchgangsöffnung (6) der Öse (2) ist, der sich so nah wie möglich am Körper (4) des anzuhebenden Objekts mit einem Abstand (C) befindet, der größer ist als die Dicke der Mittel, die das Anheben des Objekts ermöglichen, deren Abschnitts (11), der sich an der Öse anhängt.

3. Unverwechselbarkeitsvorrichtung nach Anspruch 1 und 2, **dadurch gekennzeichnet, dass** wenn die Hebeöse (2) vertikal angeordnet ist und das anzuhebende Objekt sich in normaler Hebeposition befindet, sich wenigstens jener der beiden Schenkel (8, 28), der sich in der unmittelbaren Nähe der Ebene (12, 32), die sich senkrecht zur Hebeöse (2) erstreckt, die sich durch den oberen Endpunkt der Durchgangsöffnung (6) der Öse (2) hindurch erstreckt, leicht oberhalb dieser Ebene (12, 32) befindet, oder zu ihr tangential verläuft.

4. Unverwechselbarkeltsvorrichtung nach Anspruch 1 und 2, **dadurch gekennzeichnet, dass** wenn die Hebeöse (2) vertikal angeordnet ist, und das anzuhebende Objekt sich in normaler Hebeposition befindet, wenigstens jener der beiden Schenkel (8, 28), der sich in der unmittelbaren Nähe der Ebene (12, 32) senkrecht zur Hebeöse (2) erstreckt, die sich durch den oberen Endpunkt der Durchgangsöffnung (6) der Öse (2) erstreckt, leicht unterhalb dieser Ebene (12, 32) sich befindet oder zu ihr tangential verläuft.

5. Unverwechselbarkeitsvorrichtung nach einem der Ansprüche 1 bis 3, **dadurch gekennzeichnet, dass**, wenn die Hebeöse sich vertikal erstreckt, und das zu hebende Objekt sich in normaler Hebeposition befindet, die Enden der beiden Schenkel des U-förmigen (21) oder V-förmigen (31) Ablenkers, die am Körper (4) des anzuhebenden Objekts verschweißt sind, beide leicht oberhalb der Ebene (12, 32) angeordnet sind, die senkrecht zur Hebeöse (2) sind, die durch den oberen Endpunkt der Durchgangsöffnung (6) der Öse (2) verläuft, oder tangential zu ihr sind.

6. Unverwechselbarkeitsvorrichtung nach Anspruch 1 und 2, **dadurch gekennzeichnet, dass** die Enden der beiden Schenkel des U-förmigen Ablenkers (21) oder V-förmigen Ablenkers (31), die mit dem Körper (4) des anzuhebenden Objekts verschweißt sind, beide von der Ebene (12, 32), senkrecht zur Hebeöse (2) durchquert werden, die sich durch den oberen Endpunkt der Durchgangsöffnung (6) der Öse (2) erstreckt.

7. Unverwechselbarkeitsvorrichtung nach einem der Ansprüche 1, 2 und 4, **dadurch gekennzeichnet, dass** wenn die Hebeöse sich vertikal erstreckt und das anzuhebende Objekt sich In der normalen Hebeposition befindet, sich die Enden der beiden Schenkel des U-förmigen (21) oder V-förmlgen (31) Ablenkers, die mit dem Körper (4) des anzuhebenden Objekts verschweißt sind, beide leicht unterhalb der Ebene (12, 32) angeordnet sind, die senkrecht zur Hebeöse (2) verläuft, wobei sie durch den oberen Endpunkt der Durchgangsöffnung (6) der Öse (2) sich erstrecken, oder dazu tangential verlaufen.

8. Unverwechselbarkeitsvorrichtung nach einem der Ansprüche 1 bis 7, **dadurch gekennzeichnet, dass** die Enden der beiden Schenkel des Ablenkers in U-Form (21) oder in V-Form (31), die an dem Körper (4) des anzuhebenden Objekts engeschweißt sind, im Wesentlichen symmetrisch bezüglich der Ebene (34) angeordnet sind, die die Hebeöse (2) bildet.

9. Unverwechselbarkeitsvorrichtung nach einem der Ansprüche 1 bis 4, **dadurch gekennzeichnet, dass** das Ende von einem der Schenkel (8, 28) des Ablenkers in U-Form (21) oder in V-Form (31) an dem Körper (4) des anzuhebenden Objekts in einer Zone angeschweißt ist, die sich in der unmittelbaren Nähe der Ebene (12, 32), senkrecht zur Hebeöse (2) befindet, die sich durch den oberen Endpunkt der Durchgangsöffnung (6) der Öse erstreckt, oder die von dieser virtuellen Ebene (12, 32) durchquert wird, und dass das Ende des anderen Schenkels (9, 29) des Ablenkers (21, 31) an dem Körper (4) in einer Zone verschweißt ist, die in der unmittelbaren Nähe der Ebene (14, 35) senkrecht zur Hebeöse (2) angeordnet ist, die sich durch den unteren Endpunkt der Durchgangsöffnung (6) der Öse erstreckt, oder die von der virtuellen Ebene (14) durchquert wird.

10. Unverwechselbarkeitsvorrichtung nach einem der Ansprüche 1 und 3 bis 8, bei der der Ablenker (21) eine allgemeine U-Form aufweist, **dadurch gekennzeichnet, dass** die beiden Schenkel (8, 9) des Ablenkers sich parallel zur Hebeöse (2) erstrecken, und dass die Seele (10) des Ablenkers (21) sich oberhalb der Öse, außerhalb von dieser erstreckt, und in diesem Ort die Öse berührt, oder an diesem Ort entfernt ist von der Öse (2) mit einem Abstand (B), der deutlich geringer ist als die Dicke der Mittel, die das Anheben des Objekts ermöglichen, ihres Abschnitts (11), der sich an der Öse anhängt.

11. Unverwechselbarkeitsvorrichtung nach Anspruch 10, **dadurch gekennzeichnet, dass** die Seele (10) dieses Ablenkers (21) geradlinig ist, und eine Längssymmetrieachse aufweist, die in der Ebene senkrecht zur Hebeöse (2) enthalten ist.

12. Unverwechselbarkeitsvorrichtung nach Anspruch 10, **dadurch gekennzeichnet, dass** die Seele (10) dieses Ablenkers (21) abgeknickt (16) ist und eine Längssymmetrieachse aufweist, die In der Ebene senkrecht zur Hebeöse (2) enthalten ist.

13. Unverwechselbarkeltsvorrichtung nach Anspruch 10, **dadurch gekennzeichnet, dass** die Seele (10) dieses Ablenkers (21) abgeknickt (16) ist, und dass die beiden Schenkel (8, 9) dieses Ablenkers unterschiedliche Längen aufweisen.

14. Unverwechselbarkeitsvorrichtung nach Anspruch 10, **dadurch gekennzeichnet, dass** die Seele (10) dieses Ablenkers (21) geradlinig ist, und dass die beiden Schenkel (8, 9) dieses Ablenkers von unterschiedlicher Länge sind.

15. Handhabungsmaterial, das für den Hoch- und Tiefbau bestimmt ist, **dadurch gekennzeichnet, dass** es wenigstens zwei Unverwechselbarkeitsvorrichtungen gemäß einem der Ansprüche 1 bis 14 aufweist.

16. Handhabungsmaterial nach Anspruch 15, **dadurch gekennzeichnet, dass** seine Hebemittel aus einem Stahlkabel (22) oder einer Kette (24) oder aus Spanngurten gebildet sind.

17. Handhabungsmaterial nach Anspruch 15 und 16, **dadurch gekennzeichnet, dass** seine Hebemittel an einem jeden seiner Enden ein Verbindungsglied (11) oder ein Kupplungsglied oder Montageglied aufweisen, das in Eingriff mit der Durchgangsöffnung (6) der Öse (2) ist und an dieser verriegelt ist.

18. Handhabungsmaterial nach Anspruch 17, **dadurch gekennzeichnet, dass** seine Hebemittel stromauf des Verbindungsglieds (11) ein Verbindungsglied, genannt Kopfglied (19) (maille de täte) oder Sicherheitshacken aufweist, der in Eingriff ist mit dem Verbindungsglied und an diesem verriegelt ist.

## Claims

1. A fool-proofing device for attaching means for lifting particularly heavy and cumbersome objects (4), with a view to moving them, such as handling materials intended for the building and public works sector, said device comprising a so-called lifting lug (2), pierced with a through hole (6) and welded in the upper portion of the body of the object to be lifted, substantially perpendicular thereto, on which the lifting means for said object are attached and locked, and fool-proofing means intended to prevent said lifting means from assuming a position other than their proper working position due to tilting, **characterized in that** the fool-proofing means are formed by a deflector (21) that is generally U-shaped when seen from above and made in a single piece, from a sintered round, the ends of the two wings (8, 9) of said U also being welded to the body (4) of the object to be lifted, on either side of the lifting lug (2), the two wings (8, 9) of said U extending substantially parallel to said lifting lug (2), at least one (8) in immediate proximity to the plane (12) perpendicular to the lifting lug (2) passing through the upper end point of the through orifice (6) of the lug, or being passed through by said virtual plane (12), each of the two wings (8, 9) of said U further being, at the through orifice (6) of the lug (2), separated from said lug by a distance (A) at least equal to the thickness of the means allowing lifting of the object, for their portion (11) that attaches on the lug (2), the web (10) of the U-shaped deflector (21) that joins the other two ends of the wings (8, 9) of said deflector extending outside the lug (2) and, in one location, touching said lug (2) or being in a location separated from the lug by a distance (B) much smaller than the thickness of the means allowing lifting of the object, for their portion (11) that attaches on the lug, said web (10) further, in the aforementioned location, being separated from the point (15) of the through orifice (6) of the lug (2) closest to the body (4) of the object to be lifted by a distance (C) greater than the thickness of the means allowing lifting of the object, for their portion (11) attached on the lug.

2. A fool-proofing device for attaching means for lifting particularly heavy and cumbersome objects (4), with a view to moving them, such as handling materials intended for the building and public works sector, said device comprising a so-called lifting lug (2), pierced with a through hole (6) and welded in the upper portion of the body of the object to be lifted, substantially perpendicular thereto, on which the lifting means for said object are attached and locked, and fool-proofing means intended to prevent said lifting means from assuming a position other than their proper working position due to tilting, **characterized in that** the fool-proofing means are formed by a deflector (31) that is generally V-shaped when seen from above and made in a single piece, from a sintered round, the ends of the two wings (28, 29) of said V also being welded to the body (4) of the object to be lifted, on either side of the lifting lug (2), the two wings (28, 29) of said V extending obliquely relative to said lifting lug (2), at least one (28) in immediate proximity to the plane (32) perpendicular to the lifting lug (2) passing through the upper end point of the through orifice (6) of the lug, or being passed through by said virtual plane, each of the two wings (28, 29) of said V further being, at the through orifice (6) of the lug (2), separated from said lug by a distance (A) at least equal to the thickness of the means allowing lifting of the object, for their portion (11) that attaches on the lug (2), the central zone (33) in which the other two ends of the wings (28, 29) of said V-shaped deflector (31) connect being outside the lug (2) and, **in that** location, touching said lug or, **in that** location, being separated therefrom by a distance (B) much smaller than the thickness of the means allowing lifting of the object, for their portion (11) that attaches on the lug, said central area (33) for connecting the ends of the two wings (28, 29) further being separated from the point of the through orifice (6) of the lug closest to the body (4) of the object to be lifted by a distance (C) greater than the thickness of the means allowing lifting of the object, for their portion (11) that attaches on the lug.

3. The fool-proofing device according to any one of claims 1 and 2, **characterized in that**, when the lifting lug (2) is positioned vertically and the object to be lifted is in the normal lifting position, at least the one of the two wings (8, 28) that extends in immediate proximity to the plane (12, 32) perpendicular to the lifting lug (2) passing through the upper end point of the through orifice (6) of the lug (2) is situated slightly above that plane (12, 32), or is tangent thereto.

4. The fool-proofing device according to any one of claims 1 and 2, **characterized in that**, when the lifting lug (2) is positioned vertically and the object to be lifted is in the normal lifting position, at least the one of the two wings (8, 28) that extends in immediate proximity to the plane (12, 32) perpendicular to the lifting lung (2) passing through the upper end point of the through orifice (6) of the lug (2) is situated slightly below that plane (12, 32), or is tangent thereto.

5. The fool-proofing device according to any one of claims 1 to 3, **characterized in that**, when the lifting lug is positioned vertically and the object to be lifted is in the normal lifting position, the ends of the two wings of the U- (21) or V- (31) shaped deflector welded to the body (4) of the object to be lifted are each situated slightly above the plane (12, 32) perpendicular to the lifting lug (2) passing through the upper endpoint of the through orifice (6) of the lug (2), or are tangent thereto.

6. The fool-proofing device according to any one of claims 1 and 2, **characterized in that** the ends of the two wings of the U- (21) or V- (31) shaped deflector welded to the body (4) of the object to be lifted are both passed through by the plane (12, 32) perpendicular to the lifting lug (2) passing through the upper endpoint of the through orifice (6) of the lug (2).

7. The fool-proofing device according to any one of claims 1, 2 and 4, **characterized in that**, when the lifting lug is positioned vertically and the object to be lifted is in the normal lifting position, the ends of the two wings of the U-(21) or V- (31) shaped deflector welded to the body (4) of the object to be lifted are situated each slightly below the plane (12, 32) perpendicular to the lifting lug (2) passing through the upper endpoint of the through orifice (6) of the lug (2), or are tangent thereto.

8. The fool-proofing device according to any one of claims 1 to 7, **characterized in that** the ends of the two wings of the U-(21) or V- (31) shaped deflector welded to the body (4) of the object to be lifted are situated substantially symmetrically relative to the plane (34) formed by the lifting lug (2).

9. The fool-proofing device according to any one of claims 1 to 4, **characterized in that** the end of one of the wings (8, 28) of the U- (21) or V- (31) shaped deflector is welded to the body (4) of the object to be lifted in an area that is situated in immediate proximity to the plane (12, 32) perpendicular to the lifting lug (2) passing through the upper end point of the through orifice (6) of the lug, or which is passed through by that virtual plane (12, 32), and the end of the other wing (9, 29) of said deflector (21, 31) is welded to said body (4) in an area that is situated in immediate proximity to the plane (14, 35) perpendicular to the lifting lug (2) passing through the lower end point of the through orifice (6) of the lug, or which is passed through by said virtual plane (14).

10. The fool-proofing device according to any one of claims 1 and 3 to 8, wherein the deflector (21) is generally U-shaped, **characterized in that** the two wings (8, 9) of said deflector extend parallel to the lifting lug (2) and **in that** the web (10) of said deflector (21) passes above the lug, outside the latter, and **in that** location, touches said lug or, **in that** location, is separated from the lug (2) by a distance (B) much smaller than the thickness of the means allowing lifting of the object, for their portion (11) that attaches on the lug.

11. The fool-proofing device according to claim 10, **characterized in that** the web (10) of said deflector (21) is straight and has a longitudinal axis of symmetry that is contained in a plane perpendicular to the lifting lug (2).

12. The fool-proofing device according to claim 10, **characterized in that** the web (10) of said deflector (21) is bent (16) and has a longitudinal axis of symmetry that is contained in a plane perpendicular to the lifting lug (2).

13. The fool-proofing device according to claim 10, **characterized in that** the web (10) of said deflector (21) is bent (16) and **in that** the two wings (8, 9) of said deflector have different lengths.

14. The fool-proofing device according to claim 10, **characterized in that** the web (10) of said deflector (21) is straight and **in that** the two wings (8, 9) of said deflector have different lengths.

15. Handling equipment intended for the building and public works sector, **characterized in that** it includes at least two fool-proofing devices according to any one of claims 1 to 14.

16. The handling equipment according to claim 15, **characterized in that** its lifting means are formed by a steel cable (22) or a chain (24) or straps.

17. The handling equipment according to any ane of claims 15 and 16, **characterized in that** its lifting means have, at each of their two ends, a connecting link (11), or coupling link, or assembly link engaged in the through orifice (6) of the lug (2) and locked thereon.

18. The handling equipment according to claim 17, **characterized in that** its lifting means include, upstream from the connecting link (11), a so-called head link (19) or safety hook that is engaged in the connecting link and is locked thereon.
